# EUROPÄISCHE PATENTANMELDUNG

(11) **EP 4 276 361 A1**
(43) Veröffentlichungstag der Anmeldung: **15.11.2023**
(21) Anmeldenummer: 23171005.4
(22) Anmeldetag: 02.05.2023
(51) Int. Cl.: F24C 14/00, F24C 7/08, F24C 15/02

(54) **GARGERÄT UND VERFAHREN ZUM BETRIEB EINES GARGERÄTS**

(30) Priorität: 09.05.2022 BE 202205349
(71) Anmelder: Miele & Cie. KG, 33332 Gütersloh (DE)
(72) Erfinder: Ellersiek, Ralf, 32257 Bünde (DE); Kochmann, Tobias, 32130 Enger (DE); Zerbian, Thomas, 49124 Georgsmarienhütte (DE); Neugebauer, Johannes, 32457 Porta Westfalica (DE); Besgen, Jan, 33729 Bielefeld (DE)

(57) **Zusammenfassung**

Die Erfindung betrifft ein Gargerät (2), umfassend ein Gehäuse (4), einen in dem Gehäuse (4) angeordneten Garraum (6), eine Garraumtür (8) zum Verschließen einer Garraumöffnung (10) des Garraums (6) in einer Schließlage der Garraumtür (8) und zum Zugriff auf den Garraum (6) mittels der Garraumöffnung (10) in einer Öffnungslage der Garraumtür (8), eine Steuerung (12) und eine mit der Steuerung (12) signalübertragend verbundene Verteilvorrichtung zur automatischen Verteilung eines Reinigungsmittels in dem Garraum (6) während eines Reinigungsvorgangs des Gargeräts (2), dadurch gekennzeichnet, dass die Steuerung (12) und die Verteilvorrichtung derart aufeinander abgestimmt ausgebildet und eingerichtet sind, dass die automatische Verteilung des Reinigungsmittels in dem Garraum (6) während des Reinigungsvorgangs mittels der Verteilvorrichtung in Abhängigkeit eines Vorliegens einer Überführung der Garraumtür (8) von deren Schließlage in deren Öffnungslage automatisch gestoppt wird.

Ferner betrifft die Erfindung ein Verfahren zum Betrieb eines Gargeräts (2).

## Beschreibung

Die Erfindung betrifft ein Gargerät nach dem Oberbegriff des Patentanspruchs 1 und ein Verfahren zum Betrieb eines Gargeräts.

Derartige Gargeräte und Verfahren zu deren Betrieb sind aus dem Stand der Technik in einer Vielzahl von Ausführungsformen bereits vorbekannt und umfassen ein Gehäuse, einen in dem Gehäuse angeordneten Garraum, eine Garraumtür zum Verschließen einer Garraumöffnung des Garraums in einer Schließlage der Garraumtür und zum Zugriff auf den Garraum mittels der Garraumöffnung in einer Öffnungslage der Garraumtür, eine Steuerung und eine mit der Steuerung signalübertragend verbundene Verteilvorrichtung zur automatischen Verteilung eines Reinigungsmittels in dem Garraum während eines Reinigungsvorgangs des Gargeräts.

So zeigen die Druckschriften DE 10 2020 106 645 A1 und DE 10 2014 117 372 A1 Gargeräte aus dem Bereich der Gastronomie und dem Bäckereiwesen mit einer Verteilvorrichtung zur automatischen Verteilung eines Reinigungsmittels in dem Garraum.

Ganz allgemein ist aus den Druckschriften DE 10 2005 050 832 A1 und EP 2 584 271 A1 und DE 198 46 862 A1 und EP 3 346 192 A1 bekannt, dass bei bestimmten Vorgängen die Garraumtür verriegelt werden kann.

Die Druckschrift EP 3 346 192 A1 offenbart darüber hinaus, dass die Verteilvorrichtung zur automatischen Verteilung eines Reinigungsmittels in dem Garraum eine Motoreinrichtung und ein Verteilrad umfasst.

Der Erfindung stellt sich somit das Problem, ein Gargerät und ein Verfahren zum Betrieb eines Gargeräts zu verbessern.

Erfindungsgemäß wird dieses Problem durch ein Gargerät mit den Merkmalen des Patentanspruchs 1 gelöst, das dadurch gekennzeichnet ist, dass die Steuerung und die Verteilvorrichtung derart aufeinander abgestimmt ausgebildet und eingerichtet sind, dass die automatische Verteilung des Reinigungsmittels in dem Garraum während des Reinigungsvorgangs mittels der Verteilvorrichtung in Abhängigkeit eines Vorliegens einer Überführung der Garraumtür von deren Schließlage in deren Öffnungslage automatisch gestoppt wird. Ferner wird dieses Problem durch ein Verfahren mit den Merkmalen des Patentanspruchs 7 gelöst. Vorteilhafte Ausgestaltungen und Weiterbildungen der Erfindung ergeben sich aus den nachfolgenden Unteransprüchen.

Der mit der Erfindung erreichbare Vorteil besteht insbesondere darin, dass ein Gargerät und ein Verfahren zum Betrieb eines Gargeräts verbessert sind. Aufgrund der erfindungsgemäßen Ausbildung des Gargeräts und des Verfahrens zum Betrieb eines Gargeräts ist eine sichere Abschaltung der automatischen Verteilung des Reinigungsmittels in dem Garraum während eines Reinigungsvorgangs bei einem unsachgemäßen und/oder fehlerhaften Öffnen der Garraumtür gewährleistet. Entsprechend ist ein Benutzer des Gargeräts beispielsweise auch bei einer Fehlfunktion des Gargeräts vor einem für den Benutzer unangenehmen oder sogar schädlichen Kontakt mit einem während des Reinigungsvorgangs in dem Garraum mittels der Verteilvorrichtung automatisch verteilten Reinigungsmittel wirksam geschützt, da ein ordentliches Öffnen der Garraumtür während eines Reinigungsvorgangs üblicherweise schaltungstechnisch und/oder mechanisch verhindert sein soll. Bei dem Reinigungsmittel kann es sich beispielsweise um heißes Wasser und/oder um eine Waschlauge oder dergleichen handeln. Entsprechend kann ein ungewünschter Kontakt mit dem Reinigungsmittel zum Beispiel zu Verbrennungen und/oder zu Hautreizungen führen. Dem ist mittels der Erfindung wirksam abgeholfen. Eine Fehlfunktion des erfindungsgemäßen Gargeräts kann beispielsweise vorliegen, wenn es zu einer Softwarestörung kommt oder es versucht wird, die Garraumtür auf unsachgemäße Art und Weise zu öffnen.

Grundsätzlich ist das Gargerät nach Art, Funktionsweise, Material und Dimensionierung in weiten geeigneten Grenzen frei wählbar. Beispielsweise kann es sich bei dem Gargerät um einen Backofen, ein Mikrowellengerät, einen Dampfgarer oder ein Kombinationsgerät mit einer Mehrzahl von Beheizungsarten handeln. Ferner ist die Erfindung sowohl bei Haushaltsgeräten wie auch bei Geräten für den professionellen Einsatz, also bei Gargeräten für den gewerblichen Betrieb, vorteilhaft einsetzbar.

Eine vorteilhafte Weiterbildung des erfindungsgemäßen Gargeräts sieht vor, dass die Steuerung einen Schalter zur automatischen Detektion der Überführung der Garraumtür von deren Schließlage in deren Öffnungslage aufweist, wobei der Schalter in Abhängigkeit des Vorliegens der Überführung der Garraumtür von deren Schließlage in deren Öffnungslage automatisch betätigbar ist. Auf diese Weise ist das Vorliegen einer Überführung der Garraumtür von deren Schließlage in deren Öffnungslage auf konstruktiv, fertigungstechnisch und schaltungstechnisch besonders einfache Art realisierbar. Die Formulierung "betätigbar" umfasst hier nicht nur eine Betätigung des Schalters durch ein Drücken des Schalters, sondern auch eine Betätigung des Schalters durch ein Entlasten des Schalters.

Eine vorteilhafte Weiterbildung der vorgenannten Ausführungsform des erfindungsgemäßen Gargeräts sieht vor, dass das Gargerät eine mit der Steuerung signalübertragend verbundene Türantriebsvorrichtung zur automatischen Überführung der Garraumtür zumindest von deren Schließlage in deren Öffnungslage aufweist, wobei der Schalter mittels der Türantriebsvorrichtung automatisch betätigbar ist. Hierdurch ist eine halbautomatische und/oder vollautomatische Öffnung und/oder Schließung der Garraumtür ermöglicht, so dass der Benutzerkomfort wesentlich verbessert ist. Ferner ist es dadurch möglich, die Garraumtür des erfindungsgemäßen Gargeräts als eine grifflose Garraumtür auszuführen. Entsprechend lässt sich die Garraumtür und damit die Front des erfindungsgemäßen Gargeräts wesentlich freier gestalten. Darüber hinaus ist dadurch die automatische Abschaltung der automatischen Verteilung des Reinigungsmittels in dem Garraum während des Reinigungsvorgangs mittels des Schalters auf konstruktiv und fertigungstechnisch einfache Art und Weise realisierbar.

Eine vorteilhafte Weiterbildung der letztgenannten Ausführungsform des erfindungsgemäßen Gargeräts sieht vor, dass die Türantriebsvorrichtung als eine halbautomatische Türantriebsvorrichtung ausgebildet ist, wobei die Steuerung ein Bedienelement aufweist und die Türantriebsvorrichtung und die Steuerung derart ausgebildet und eingerichtet sind, dass die Türantriebsvorrichtung in einem Normalbetrieb der Türantriebsvorrichtung mittels einer manuellen Betätigung des Bedienelements derart ansteuerbar ist, dass die Türantriebsvorrichtung die Garraumtür automatisch zumindest von deren Schließlage in deren Öffnungslage überführt und das Bedienelement während des Reinigungsvorgangs automatisch deaktiviert ist. Auf diese Weise ist die halbautomatische Öffnung oder Öffnung und Schließung der Garraumtür bei gleichzeitig hoher Sicherheit des erfindungsgemäßen Gargeräts während eines in dem erfindungsgemäßen Gargerät ablaufenden Reinigungsvorgangs im Normalbetrieb des erfindungsgemäßen Gargeräts auf schaltungstechnisch einfache Art ermöglicht.

Eine andere vorteilhafte Weiterbildung des erfindungsgemäßen Gargeräts sieht vor, dass das Gargerät eine Verriegelungsvorrichtung zur automatischen Verriegelung der Garraumtür in deren Schließlage in einem Verriegelungszustand der Verriegelungsvorrichtung und zur Entriegelung der Garraumtür in deren Schließlage in einem Entriegelungszustand der Verriegelungsvorrichtung aufweist, wobei der Schalter mittels der Verriegelungsvorrichtung automatisch betätigbar ist. Hierdurch ist die Sicherheit für den Benutzer des erfindungsgemäßen Gargeräts bei einem in dem Garraum ablaufenden Reinigungsvorgang zusätzlich verbessert. Dies gilt insbesondere für erfindungsgemäße Gargeräte mit Garraumtüren, die mittels eines Griffs manuell zu bewegen sind. Beispielsweise wird die Garraumtür mittels der Verriegelungsvorrichtung mit einer erhöhten Zuhaltekraft, zum Beispiel größer oder gleich 12,5 kg, in deren Schließlage gehalten. Entsprechend könnte der Benutzer des erfindungsgemäßen Gargeräts die Garraumtür während eines laufenden Reinigungsvorgangs lediglich durch Aufbringung einer relativ hohen Kraft in die für den Benutzer eventuell unsichere Öffnungslage manuell überführen. Ferner ist die automatische Abschaltung der automatischen Verteilung des Reinigungsmittels in dem Garraum während des Reinigungsvorgangs mittels des Schalters, analog zu Anspruch 3, auf konstruktiv und fertigungstechnisch einfache Art und Weise umsetzbar.

Eine vorteilhafte Weiterbildung der vorgenannten Ausführungsform des erfindungsgemäßen Gargeräts sieht vor, dass die Verriegelungsvorrichtung einen mittels der Steuerung ansteuerbaren Verriegelungsantrieb und einen mit dem Verriegelungsantrieb automatisch betätigbaren Verriegelungshaken aufweist, wobei der Verriegelungshaken in dem Verriegelungszustand in eine Hakenaufnahme der Garraumtür formschlüssig eingreift und in dem Entriegelungszustand die Hakenaufnahme zur Überführung der Garraumtür in deren Öffnungslage freigibt. Auf diese Weise ist die Verriegelungsvorrichtung auf konstruktiv und fertigungstechnisch sehr einfache und robuste Art realisiert.

Grundsätzlich ist die Verriegelungsvorrichtung jedoch nach Art, Funktionsweise, Material und Dimensionierung in weiten geeigneten Grenzen frei wählbar. Dies gilt auch für den Verriegelungsantrieb. Eine vorteilhafte Weiterbildung der letztgenannten Ausführungsform des erfindungsgemäßen Gargeräts sieht jedoch vor, dass der Verriegelungsantrieb als ein Thermoaktuator ausgebildet ist. Thermoaktuatoren sind kostengünstig und bauraumsparend einsetzbar.

Das erfindungsgemäße Verfahren ist ebenfalls in weiten geeigneten Grenzen frei wählbar. Siehe hierzu beispielsweise die oben angedeuteten Möglichkeiten, die Garraumtür in einer grifflosen und in einer Variante mit Griff zur manuellen Bewegung der Garraumtür auszubilden.

Eine vorteilhafte Weiterbildung des erfindungsgemäßen Verfahrens, rückbezogen auf Anspruch 2, sieht vor, dass der Schalter in Abhängigkeit des Vorliegens der Überführung der Garraumtür von deren Schließlage in deren Öffnungslage automatisch betätigt wird, bevorzugt, dass der Schalter mittels der Türantriebsvorrichtung oder der Verriegelungsvorrichtung automatisch betätigt wird. Hierdurch ist das Vorliegen einer Überführung der Garraumtür von deren Schließlage in deren Öffnungslage auf besonders einfache Art detektierbar. Dies gilt insbesondere für die bevorzugte Ausführungsform dieser Weiterbildung, da hier die Mechanik zur Betätigung des Schalters als Teil der Türantriebsvorrichtung oder der Verriegelungsvorrichtung ausgebildet ist.

Die oben und an anderer Stelle verwendete Formulierung "automatisch" umfasst sowohl vollautomatische wie auch halbautomatische Lösungen.

Eine vorteilhafte Weiterbildung der vorgenannten Ausführungsform des erfindungsgemäßen Verfahrens sieht vor, dass die Verteilvorrichtung zur Verteilung des Reinigungsmittels in dem Garraum während des Reinigungsvorgangs einen Verteilradantrieb und ein Verteilrad aufweist, wobei mittels der vorgenannten Betätigung des Schalters der Verteilradantrieb automatisch stromlos geschaltet wird. Auf diese Weise ist zum einen die Verteilvorrichtung auf konstruktiv und fertigungstechnisch einfache Art realisierbar. Zum anderen ist hierdurch auch bei einer derartigen Ausbildung der Verteilvorrichtung eine sichere Abschaltung der automatischen Verteilung des Reinigungsmittels in dem Garraum während des Reinigungsvorgangs gewährleistet.

Zwei Ausführungsbeispiele der Erfindung sind in den Zeichnungen rein schematisch dargestellt und werden nachfolgend näher beschrieben. Es zeigt
- Figur 1: ein erstes Ausführungsbeispiel des erfindungsgemäßen Gargeräts zur Durchführung des erfindungsgemäßen Verfahrens in einer teilweisen, geschnittenen Seitenansicht, mit der Verriegelungsvorrichtung in einem Verriegelungszustand,
- Figur 2: ein zweites Ausführungsbeispiel des erfindungsgemäßen Gargeräts zur Durchführung des erfindungsgemäßen Verfahrens in einer teilweisen, geschnittenen Seitenansicht, mit der Verriegelungsvorrichtung in einem Entriegelungszustand und
- Figur 3: das zweite Ausführungsbeispiel in zu der Fig. 2 analoger Darstellung, mit der Verriegelungsvorrichtung in einem Verriegelungszustand.

In der Fig. 1 ist ein erstes Ausführungsbeispiel des erfindungsgemäßen Gargeräts rein exemplarisch dargestellt.

Das Gargerät 2 ist als ein Dampfgarer für den Haushalt ausgebildet und umfasst ein Gehäuse 4, einen in dem Gehäuse 4 angeordneten Garraum 6, eine Garraumtür 8 zum Verschließen einer Garraumöffnung 10 des Garraums 6 in einer in der Fig. 1 dargestellten Schließlage der Garraumtür 8 und zum Zugriff auf den Garraum 6 mittels der Garraumöffnung 10 in einer nicht dargestellten Öffnungslage der Garraumtür 8, eine Steuerung 12 und eine mit der Steuerung 12 signalübertragend verbundene, nicht dargestellte Verteilvorrichtung zur automatischen Verteilung eines ebenfalls nicht dargestellten Reinigungsmittels in dem Garraum 6 während eines Reinigungsvorgangs des Gargeräts 2.

Die Verteilvorrichtung zur automatischen Verteilung des Reinigungsmittels in dem Garraum 6 während des Reinigungsvorgangs weist bei dem vorliegenden Ausführungsbeispiel beispielsweise einen Verteilradantrieb und ein Verteilrad auf, die in der Fig. 1 nicht dargestellt sind. Selbstverständlich sind auch andere Ausführungsformen der Erfindung denkbar, bei denen andere Technologien und technische Umsetzungen zur Verteilung des Reinigungsmittels in dem jeweiligen Garraum verwendet werden.

Die Garraumtür 8 verfügt zwecks manueller Bewegung der Garraumtür 8 über einen Griff 14.

Erfindungsgemäß sind die Steuerung 12 und die Verteilvorrichtung derart aufeinander abgestimmt ausgebildet und eingerichtet, dass die automatische Verteilung des Reinigungsmittels in dem Garraum 6 während des Reinigungsvorgangs mittels der Verteilvorrichtung in Abhängigkeit eines Vorliegens einer Überführung der Garraumtür 8 von deren Schließlage in deren Öffnungslage automatisch gestoppt wird. Dies wird nachfolgend noch näher erläutert.

Da das Gargerät 2 gemäß dem vorliegenden ersten Ausführungsbeispiel als ein Gargerät 2 mit einer mittels des Griffs 14 manuell bewegbaren Garraumtür 8 ausgebildet ist, weist das Gargerät 2 hier eine Verriegelungsvorrichtung 16 zur automatischen Verriegelung der Garraumtür 8 in deren Schließlage in einem in der Fig. 1 dargestellten Verriegelungszustand der Verriegelungsvorrichtung und zur Entriegelung der Garraumtür 8 in deren Schließlage in einem nicht dargestellten Entriegelungszustand der Verriegelungsvorrichtung 16 auf.

Ferner weist die Steuerung 12 hier einen Schalter 18 zur automatischen Detektion der Überführung der Garraumtür 8 von deren Schließlage in deren Öffnungslage auf, wobei der Schalter 18 in Abhängigkeit des Vorliegens der Überführung der Garraumtür 8 von deren Schließlage in deren Öffnungslage, nämlich mittels der Verriegelungsvorrichtung 16, automatisch betätigbar ist.

Die Verriegelungsvorrichtung 16 weist in dem vorliegenden ersten Ausführungsbeispiel einen mittels der Steuerung 12 ansteuerbaren Verriegelungsantrieb 20 und einen mit dem Verriegelungsantrieb 20 automatisch betätigbaren Verriegelungshaken 22 auf, wobei der Verriegelungshaken 22 in dem in der Fig. 1 dargestellten Verriegelungszustand in eine Hakenaufnahme 24 der Garraumtür 8 formschlüssig eingreift und in dem nicht dargestellten Entriegelungszustand die Hakenaufnahme 24 zur manuellen Überführung der Garraumtür 8 in deren Öffnungslage freigibt. Der Verriegelungsantrieb 20 ist hier als ein Thermoaktuator ausgebildet. Bei dem ersten Ausführungsbeispiel sind der Verriegelungshaken 22 und die Hakenaufnahme 24 in dem Verriegelungszustand derart miteinander verriegelt, dass ein nicht dargestellter Benutzer des Gargeräts 2 die Garraumtür 8 lediglich entgegen einer mittels der Verriegelungsvorrichtung 16 aufgebrachten erhöhten Zuhaltekraft von größer oder gleich 12,5 kg öffnen könnte, also von deren Schließlage in deren Öffnungslage überführen kann. Außerhalb eines Reinigungsbetriebs des Gargeräts 2, also wenn die Garraumtür 8 des Gargeräts 2 nicht mittels der Verriegelungsvorrichtung 16 während eines in dem Garraum 6 ablaufenden Reinigungsvorgangs verriegelt ist, könnte der Benutzer die Garraumtür 2 mit deutlich geringerem Kraftaufwand öffnen.

Nachfolgend werden die Funktionsweise des erfindungsgemäßen Gargeräts und das erfindungsgemäße Verfahren gemäß dem ersten Ausführungsbeispiel anhand der Fig. 1 näher erläutert.

Das Gargerät 2 befindet sich im Normalbetrieb und die Garraumtür 8 befindet sich in deren Schließlage. Die Verriegelungsvorrichtung 16 ist in deren Entriegelungszustand.

Wird ein Reinigungsvorgang durch den Benutzer auf dem Fachmann an sich bekannte Art und Weise gestartet, so wird zunächst die Garraumtür 8 mittels der Verriegelungsvorrichtung 16 wie folgt verriegelt:
Mit dem vorgenannten Starten des Reinigungsvorgangs wird der als Thermoaktuator ausgebildete Verriegelungsantrieb 20 der Verriegelungsvorrichtung 16 mittels der Steuerung 12 derart angesteuert, dass sich ein Stößel 26 des Verriegelungsantriebs 20 in der Bildebene der Fig. 1 automatisch von rechts nach links bewegt. Dabei dreht der Stößel 26 den Verriegelungshaken 22 der Verriegelungsvorrichtung 16 in der Bildebene der Fig. 1 im Uhrzeigersinn um eine Drehachse 28, dass der Verriegelungshaken 22 zum einen mit der Hakenaufnahme 24 der Garraumtür 8 verriegelt, so dass die Verriegelungsvorrichtung 16 in deren Verriegelungszustand überführt ist. Die Verriegelungsvorrichtung 16 übt somit mittels der Hakenaufnahme 24 auf die Garraumtür 8 die oben genannte Zuhaltekraft von größer oder gleich 12,5 kg aus. Zum anderen betätigt der Verriegelungshaken 22 bei der vorgenannten Drehung um die Drehachse 28 den Schalter 18; der Schalter 18 wird hierbei mittels des Verriegelungshakens 22 belastet, also gedrückt. Hiermit ist mittels des Schalters 18 das Vorliegen der Garraumtür 8 in deren Schließlage automatisch detektiert.

Anschließend würde das Reinigungsmittel über die oben erläuterte Verteilvorrichtung, nämlich das mittels des Verteilradantriebs automatisch angetriebene Verteilrad, in dem Garraum 6 im Wesentlichen homogen verteilt.

Würde der Benutzer nun auf unsachgemäße Art und Weise die Garraumtür 8 während des laufenden Reinigungsvorgangs von deren Schließlage in deren Öffnungslage überführen, indem er mittels des Griffs 14 mit einer Kraft höher als die mittels der Verriegelungsvorrichtung 16 aufgebrachte Zuhaltekraft an der Garraumtür 8 zieht, so würde mittels des Schalters 18 das Vorliegen der Überführung der Garraumtür 8 von deren Schließlage in deren Öffnungslage automatisch detektiert und erfindungsgemäß die automatische Verteilung des Reinigungsmittels in dem Garraum 6 während des Reinigungsvorgangs mittels der Verteilvorrichtung automatisch gestoppt. Dies deshalb, weil sich bei dem vorgenannten Öffnungsvorgang entgegen der Zuhaltekraft der Verriegelungsvorrichtung 16 der Verriegelungshaken 22, beispielsweise aufgrund einer nicht dargestellten Rückstellfeder oder dergleichen, in der Bildebene der Fig. 1 im Gegenuhrzeigersinn um die Drehachse 28 dreht, so dass der Verriegelungshaken 22 den Schalter 18 nicht mehr belastet, also nicht mehr drückt, und der Schalter 18 wieder einen Ruhezustand einnimmt, also entlastet wird. In dem Ruhezustand des Schalters 18 ist der Verteilradantrieb der nicht dargestellten Verteilvorrichtung mittels der Steuerung 12 nicht bestromt, so dass das Verteilrad der Verteilvorrichtung von dem Verteilradantrieb nicht mehr angetrieben wird. Das Reinigungsmittel wird mittels des Verteilrads nicht mehr im Garraum 6 verteilt, so dass bei der weiteren Öffnung der Garraumtür 8, also bei deren weiteren Überführung von deren Schließlage in deren Öffnungslage, der Benutzer nicht in ungewünschter Weise in Kontakt mit dem Reinigungsmittel gelangt.

Der Benutzer wäre also, trotz der vorgenannten Fehlbedienung, wirksam vor einem ungewünschten oder sogar gesundheitsschädlichen Kontakt mit dem Reinigungsmittel geschützt.

Die automatische Verteilung des Reinigungsmittels in dem Garraum 6 während des Reinigungsvorgangs mittels der Verteilvorrichtung wird somit in Abhängigkeit des Vorliegens der Überführung der Garraumtür 8 von deren Schließlage in deren Öffnungslage automatisch gestoppt. Der Schalter 18 zur automatischen Detektion des Vorliegens der Überführung der Garraumtür 8 von deren Schließlage in deren Öffnungslage wird hierfür mittels der Verriegelungsvorrichtung 16 automatisch betätigt, nämlich entlastet, wodurch der Verteilradantrieb der Verteilvorrichtung automatisch stromlos geschaltet wird.

In den Fig. 2 und 3 ist ein zweites Ausführungsbeispiel des erfindungsgemäßen Gargeräts dargestellt. Gleiche oder gleichwirkende Bauteile sind mit den gleichen Bezugszeichen versehen wie bei dem ersten Ausführungsbeispiel gemäß der Fig. 1. Ferner wird das zweite Ausführungsbeispiel lediglich im Umfang der Unterschiede zu dem ersten Ausführungsbeispiel erläutert. Ansonsten wird auf die obigen Ausführungen zu dem ersten Ausführungsbeispiel verwiesen.

Im Unterschied zu dem ersten Ausführungsbeispiel wird der Verriegelungshaken 22 der Verriegelungsvorrichtung 16 nicht um eine Drehachse gedreht, sondern mittels des als Thermoaktuator ausgebildeten Verriegelungsantriebs 20 in der jeweiligen Bildebene der Fig. 2 und 3 in Abhängigkeit von der Überführung der Verriegelungsvorrichtung 16 von deren Entriegelungszustand gemäß der Fig. 2 in deren Verriegelungszustand gemäß der Fig. 3 linear von rechts nach links bewegt. Bei der Überführung der Verriegelungsvorrichtung 16 von deren Verriegelungszustand in deren Entriegelungszustand wird der Verriegelungshaken 22 linear von links nach rechts bewegt.

Analog zu dem ersten Ausführungsbeispiel wird der Schalter 18 mittels der in deren Verriegelungszustand befindlichen Verriegelungsvorrichtung 16 gemäß der Fig. 3 betätigt, nämlich belastet, während der Schalter 18 mittels der in deren Entriegelungszustand befindlichen Verriegelungsvorrichtung 16 gemäß der Fig. 2 entlastet wird, so dass sich der Schalter 18 in dem Entriegelungszustand der Verriegelungsvorrichtung 16 wieder in dessen Ruhezustand befindet.

Ansonsten entspricht das zweite Ausführungsbeispiel dem ersten Ausführungsbeispiel, so dass hier auf die obigen Ausführungen zu dem ersten Ausführungsbeispiel verwiesen werden kann. Dies gilt insbesondere auch für die Funktionsweise des erfindungsgemäßen Gargeräts sowie für das erfindungsgemäße Verfahren gemäß dem zweiten Ausführungsbeispiel.

Aufgrund der erfindungsgemäßen Ausbildung des Gargeräts 2 und des Verfahrens zum Betrieb des Gargeräts 2 gemäß der vorliegenden Ausführungsbeispiele ist eine sichere Abschaltung der automatischen Verteilung des Reinigungsmittels in dem Garraum 6 während eines Reinigungsvorgangs auch bei einem unsachgemäßen und/oder fehlerhaften Öffnen der Garraumtür 8 gewährleistet. Entsprechend ist der Benutzer des Gargeräts 2 beispielsweise auch bei einer Fehlfunktion des Gargeräts 2 vor einem für den Benutzer unangenehmen oder sogar schädlichen Kontakt mit einem während des Reinigungsvorgangs in dem Garraum 6 mittels der Verteilvorrichtung automatisch verteilten Reinigungsmittels wirksam geschützt, da ein ordentliches Öffnen der Garraumtür 8 während eines Reinigungsvorgangs bei den vorliegenden Ausführungsbeispielen mechanisch verhindert, im Sinne von deutlich erschwert, ist.

Bei dem Reinigungsmittel kann es sich beispielsweise um heißes Wasser und/oder um eine Waschlauge oder dergleichen handeln. Entsprechend kann ein ungewünschter Kontakt mit dem Reinigungsmittel bei dem Benutzer zum Beispiel zu Verbrennungen und/oder zu Hautreizungen führen. Dem ist mittels der Erfindung gemäß der vorliegenden Ausführungsbeispiele wirksam abgeholfen. Eine Fehlfunktion des erfindungsgemäßen Gargeräts 2 kann beispielsweise vorliegen, wenn es zu einer Softwarestörung kommt oder es versucht wird, die Garraumtür 8 auf unsachgemäße Art und Weise zu öffnen.

Die Erfindung ist jedoch nicht auf die vorliegenden Ausführungsbeispiele beschränkt. Siehe hierzu beispielsweise die diesbezüglichen Ausführungen in der Beschreibungseinleitung.

Beispielsweise ist es bei anderen Ausführungsformen der Erfindung denkbar, dass das Gargerät eine mit der Steuerung signalübertragend verbundene Türantriebsvorrichtung zur automatischen Überführung der Garraumtür zumindest von deren Schließlage in deren Öffnungslage aufweist, wobei der Schalter mittels der Türantriebsvorrichtung automatisch betätigbar ist.

Ferner ist es gemäß einer Weiterbildung der vorgenannten Ausführungsform möglich, dass die Türantriebsvorrichtung als eine halbautomatische Türantriebsvorrichtung ausgebildet ist, wobei die Steuerung ein Bedienelement aufweist und die Türantriebsvorrichtung und die Steuerung derart ausgebildet und eingerichtet sind, dass die Türantriebsvorrichtung in einem Normalbetrieb der Türantriebsvorrichtung mittels einer manuellen Betätigung des Bedienelements derart ansteuerbar ist, dass die Türantriebsvorrichtung die Garraumtür automatisch zumindest von deren Schließlage in deren Öffnungslage überführt und das Bedienelement während des Reinigungsvorgangs automatisch deaktiviert ist.

Entsprechend könnte ein erfindungsgemäßes Verfahren zum Betrieb des vorgenannten Gargeräts vorsehen, dass der Schalter in Abhängigkeit des Vorliegens der Überführung der Garraumtür von deren Schließlage in deren Öffnungslage, nämlich mittels der Türantriebsvorrichtung, automatisch betätigt wird. Bei der Verteilvorrichtung zur automatischen Verteilung des Reinigungsmittels in dem Garraum während des Reinigungsvorgangs mit einem Verteilradantrieb und einem Verteilrad, könnte analog zu den oben erläuterten Ausführungsbeispielen, mittels der vorgenannten Betätigung des Schalters der Verteilradantrieb automatisch stromlos geschaltet werden. Wie bereits ausgeführt, sind jedoch auch andersartige Verteilvorrichtungen möglich.

## Patentansprüche

1. Gargerät (2), umfassend
ein Gehäuse (4),
einen in dem Gehäuse (4) angeordneten Garraum (6),
eine Garraumtür (8) zum Verschließen einer Garraumöffnung (10) des Garraums (6) in einer Schließlage der Garraumtür (8) und zum Zugriff auf den Garraum (6) mittels der Garraumöffnung (10) in einer Öffnungslage der Garraumtür (8),
eine Steuerung (12) und eine mit der Steuerung (12) signalübertragend verbundene Verteilvorrichtung zur automatischen Verteilung eines Reinigungsmittels in dem Garraum (6) während eines Reinigungsvorgangs des Gargeräts (2),
wobei die Steuerung (12) einen Schalter (18) zur automatischen Detektion der Überführung der Garraumtür (8) von deren Schließlage in deren Öffnungslage aufweist,
wobei der Schalter (18) in Abhängigkeit des Vorliegens der Überführung der Garraumtür (8) von deren Schließlage in deren Öffnungslage automatisch betätigbar ist,
**dadurch gekennzeichnet, dass**
die Verteilvorrichtung zur automatischen Verteilung des Reinigungsmittels in dem Garraum (6) während des Reinigungsvorgangs einen Verteilradantrieb und ein Verteilrad aufweist, wobei
die Steuerung (12) und die Verteilvorrichtung derart aufeinander abgestimmt ausgebildet und eingerichtet sind, dass die automatische Verteilung des Reinigungsmittels in dem Garraum (6) während des Reinigungsvorgangs mittels der Verteilvorrichtung in Abhängigkeit eines Vorliegens einer Überführung der Garraumtür (8) von deren Schließlage in deren Öffnungslage automatisch gestoppt wird,
indem mittels der vorgenannten Betätigung des Schalters (18) der Verteilradantrieb automatisch stromlos geschaltet wird.

2. Gargerät nach dem vorhergehenden Anspruch, **dadurch gekennzeichnet, dass** das Gargerät eine mit der Steuerung signalübertragend verbundene Türantriebsvorrichtung zur automatischen Überführung der Garraumtür zumindest von deren Schließlage in deren Öffnungslage aufweist, wobei der Schalter mittels der Türantriebsvorrichtung automatisch betätigbar ist.

3. Gargerät nach dem vorhergehenden Anspruch, **dadurch gekennzeichnet, dass** die Türantriebsvorrichtung als eine halbautomatische Türantriebsvorrichtung ausgebildet ist, wobei die Steuerung ein Bedienelement aufweist und die Türantriebsvorrichtung und die Steuerung derart ausgebildet und eingerichtet sind, dass die Türantriebsvorrichtung in einem Normalbetrieb der Türantriebsvorrichtung mittels einer manuellen Betätigung des Bedienelements derart ansteuerbar ist, dass die Türantriebsvorrichtung die Garraumtür automatisch zumindest von deren Schließlage in deren Öffnungslage überführt und das Bedienelement während des Reinigungsvorgangs automatisch deaktiviert ist.

4. Gargerät (2) nach einem der drei vorhergehenden Ansprüche, **dadurch gekennzeichnet, dass** das Gargerät (2) eine Verriegelungsvorrichtung (16) zur automatischen Verriegelung der Garraumtür (8) in deren Schließlage in einem Verriegelungszustand der Verriegelungsvorrichtung (16) und zur Entriegelung der Garraumtür (8) in deren Schließlage in einem Entriegelungszustand der Verriegelungsvorrichtung (16) aufweist, wobei der Schalter (18) mittels der Verriegelungsvorrichtung (16) automatisch betätigbar ist.

5. Gargerät (2) nach dem vorhergehenden Anspruch, **dadurch gekennzeichnet, dass** die Verriegelungsvorrichtung (16) einen mittels der Steuerung (12) ansteuerbaren Verriegelungsantrieb (20) und einen mit dem Verriegelungsantrieb (20) automatisch betätigbaren Verriegelungshaken (22) aufweist, wobei der Verriegelungshaken (22) in dem Verriegelungszustand in eine Hakenaufnahme (24) der Garraumtür (8) formschlüssig eingreift und in dem Entriegelungszustand die Hakenaufnahme (24) zur Überführung der Garraumtür (8) in deren Öffnungslage freigibt.

6. Gargerät (2) nach dem vorhergehenden Anspruch, **dadurch gekennzeichnet, dass** der Verriegelungsantrieb (20) als ein Thermoaktuator ausgebildet ist.

7. Verfahren zum Betrieb eines Gargeräts (2) nach einem der vorhergehenden Ansprüche, wonach die automatische Verteilung des Reinigungsmittels in dem Garraum (6) während des Reinigungsvorgangs mittels der Verteilvorrichtung in Abhängigkeit des Vorliegens der Überführung der Garraumtür (8) von deren Schließlage in deren Öffnungslage automatisch gestoppt wird, indem mittels der vorgenannten Betätigung des Schalters (18) der Verteilradantrieb automatisch stromlos geschaltet wird.

8. Verfahren nach dem vorhergehenden Anspruch, rückbezogen auf die Ansprüche 2 und/oder 3 oder 4, **dadurch gekennzeichnet, dass** der Schalter (18) in Abhängigkeit des Vorliegens der Überführung der Garraumtür (8) von deren Schließlage in deren Öffnungslage automatisch betätigt wird, bevorzugt, dass der Schalter (18) mittels der Türantriebsvorrichtung oder der Verriegelungsvorrichtung (16) automatisch betätigt wird.
